# EUROPÄISCHE PATENTSCHRIFT

(11) **EP 1 532 876 B1**
(45) Veröffentlichungstag und Bekanntmachung des Hinweises auf die Patenterteilung: **12.01.2011**
(21) Anmeldenummer: 04026534.0
(22) Anmeldetag: 09.11.2004
(51) Int. Cl.: A24C 5/18, A24C 5/26

(54) **Kühlung für eine Wand zum Führen eines Strangs der tabakverarbeitenden Industrie**
Cooling device for a wall for guiding a rod of tobacco processing industry
disposiif de refroidissement pour une paroi à guider une tige dans l'industrie du tabac

(30) Priorität: 21.11.2003 DE 10354815
(43) Veröffentlichungstag der Anmeldung: 25.05.2005
(73) Patentinhaber: Hauni Maschinenbau AG, 21033 Hamburg (DE)
(72) Erfinder: Hartmann, Franz, 21502 Geesthacht (DE); Nitscher, Harald, 21033 Hamburg (DE); Schafforz, Mathias, 21033 Hamburg (DE)
(74) Vertreter: Eisenführ, Speiser & Partner

(56) Entgegenhaltungen:
- CH-A- 151 304
- DE-A1- 19 807 129
- GB-A- 514 162
- GB-A- 1 454 004
- US-A- 3 844 199

## Beschreibung

Die Erfindung betrifft eine Kühlung für eine Führungswand zum Führen eines Strangs der tabakverarbeitenden Industrie, eine Führungswand mit einer solchen Kühlung und eine Zigarettenstrangmaschine mit einer solchen Führungswand. Unter einem Strang der tabakverarbeitenden Industrie wird hier insbesondere ein Faserstrang, vorzugsweise aus Schnitttabak, verstanden.

Kühlungen für Führungswände zum Führen eines Strangs der tabakverarbeitenden Industrie sind grundsätzlich aus dem Stand der Technik bekannt. So zeigen beispielsweise die JP 2997246 B1 und die JP 2000-253864 gekühlte Führungswände zum Führen eines Strangs der tabakverarbeitenden Industrie.

Aus der GB 514162 ist darüber hinaus das Vorsehen von Kühlungselementen zum Kühlen eines Führungsbandes für einen Strang der tabakverarbeitenden Industrie bekannt.

Die in den genannten Druckschriften insbesondere offenbarten, zumeist aus einem sogenannten Finger und einer sogenannten, stromabwärts auf den Finger folgenden, Deckleiste bestehenden Führungswände dienen im wesentlichen dazu, den den Faserstrang führenden Kanal, auch Tabakkanal genannt, über das Ende eines Strangförderers zum Fördern des Strangs hinaus zu verlängern, d.h. einen Übergang zu dem auf den Strangförderer folgenden Format herzustellen. Das stromabwärts von dem Strangförderer liegende Format dient dazu, einen Zigarettenpapierstreifen um den Tabakstrang zu falten. Dieses Falten geschieht zumeist bereits durch die Deckleiste oder ggf. bereits durch den Finger. Finger und/oder Deckleiste können in einem solchen Fall auch als Teil des Formats angesehen werden.

Als Strangförderer wird in modernen Zigarettenstrangmaschinen in der Regel das Untertrumm eines von seiner Rückseite her mit Unterdruck beaufschlagten Saugbandes benutzt, so dass diese Art der Strangförderer auch als Saugstrangförderer bezeichnet werden. Diese Saugstrangförderer dienen in einer Zigarettenstrangmaschine dazu, den Tabak in einer Strangbildungszone anzusammeln und aus dieser in Form eines Strangs abzufördern. Sobald der Strang wie gewünscht ausgebildet ist, wird am Ende des Saugstrangförderers dann das vorgenannte Saugband nach oben weggeführt, so dass der Strang ab diesem Zeitpunkt nicht mehr von dem Saugband gehalten wird. Von hier ab wird der Strang durch das Format, bestehend aus Ober- und Unterformat, geführt. Hierzu dienen im Oberformat vor allem der vorgenannte Finger, aber auch die sich direkt stromabwärts daran anschließende Deckleiste. Finger und Deckleiste stehen dabei in direktem Kontakt mit dem Faserstrang.

Durch die hohe Geschwindigkeit der modernen Zigarettenstrangmaschinen und damit die hohe Geschwindigkeit des Strangs beim Verlassen des Strangförderers werden Finger und Deckleiste durch die Reibung mit dem Strang sehr stark erwärmt. Dieser Effekt wird noch dadurch verstärkt, dass Finger und Deckleiste den Querschnitt des Strangs verringern und so den Tabak im Strang komprimieren, um den Strang für das Format bzw. das Umschließen mit dem Zigarettenpapierstreifen vorzubereiten. Es ist daher notwendig, eine Kühlung für die Führungswand vorzusehen. Hierzu wird im eingangs genannten Stand der Technik Wasser durch in der Führungswand ausgebildete Kühlleitungen geleitet.

Aufgabe der vorliegenden Erfindung ist es, die aus dem Stand der Technik bekannten Kühlungen, Führungswände und Zigarettenstrangmaschinen zu verbessern.

Diese Aufgabe wird durch eine Kühlung gemäß Anspruch 1, eine Führungswand gemäß Anspruch 14 und durch eine Zigarettenstrangmaschine gemäß Anspruch 15 gelöst.

Der Finger wird üblicherweise mit dem Saugstrangförderer bewegt (weggeschwenkt), d.h. wenn das Oberformat gekühlt wird, muss auch die Kühlmittelzuleitung mit weggeschwenkt werden. Dies vermeidet die vorliegende Erfindung.

Ein weiterer Vorteil liegt darin, dass die Führungswand, und somit Finger und Deckleiste, weiterhin voll zugänglich bleiben, da die Kühlung nicht integrierter Teil dieser Elemente ist. Dies ist insbesondere bei Zwei- oder Mehrstrangmaschinen von Vorteil, da so keiner der Stränge durch die im Stand der Technik notwendigerweise integral mit der Führungswand verbundenen Kühlmittelzuführleitungen blockiert wird, sondern vielmehr die volle Zugänglichkeit beider bzw. aller Stränge sichergestellt ist.

Ausführungsformen der erfindungsgemäßen Führungswand weisen zu diesem Zweck ein von der Führungswand abklappbares oder wegschwenkbares Kühlelement der Kühlung auf. Dieses Abklappen oder Wegschwenken kann bevorzugt auch für Finger und Deckleiste getrennt voneinander vorgesehen sein.

Weitere bevorzugte Ausführungsformen der Erfindung sind in den Unteransprüchen angegeben.

Ausführungsbeispiele der Erfindung werden nun anhand der Zeichnungen erläutert. Die Zeichnungen zeigen:
- Fig. 1: eine perspektivische Ansicht einer Zigarettenstrangmaschine mit nur einem Faserstrang zur Aufnahme einer ersten Ausführungsform der erfindungsgemäßen Kühlung;
- Fig. 2: eine Seitenansicht einer zweiten Ausführungsform der erfindungsgemäßen Kühlung für eine Zigarettenstrangmaschine;
- Fig. 3: eine perspektivische Ansicht der Kühlung der Figur 2; und
- Fig. 4: eine perspektivische Ansicht der Kühlung der Figur 2 in hochgeklapptem Zustand.

Figur 1 zeigt eine perspektivische Ansicht einer einsträngigen Zigarettenstrangmaschine 50, d.h. einer Strangmaschine zur Verarbeitung von Tabakfasern zu einem Tabakfaserstrang für die Herstellung von Zigaretten. Die Zigarettenstrangmaschine 50 dient als Ausführungsbeispiel für eine Maschine, in der eine erste Ausführungsform der erfindungsgemäßen Kühlung, die unten insbesondere mit Bezug auf die Figuren 2 bis 4 in einer zweiten Ausführungsform beschrieben ist, verwendet werden kann. Ebenso können jedoch alternative nicht dargestellte Ausführungsformen der erfindungsgemäßen Kühlung in einer Drei- oder Mehrstrangmaschine verwendet werden. Die Funktionsweise der Zigarettenstrangmaschine 50 ist wie folgt:

Von einer Schleuse 1 wird ein Vorverteiler 2 portionsweise mit Tabak beschickt. Eine Entnahmewalze 3 des Vorverteilers 2 ergänzt gesteuert einen Vorratsbehälter 4 mit Tabak, aus dem ein Steilförderer 5 Tabak entnimmt und einen Stauschacht 6 gesteuert beschickt. Aus dem Stauschacht 6 entnimmt eine Stiftwalze 7 einen gleichförmigen Tabakstrom, der von einer Ausschlagwalze 8 aus den Stiften der Stiftwalze 7 herausgeschlagen und auf ein mit konstanter Geschwindigkeit umlaufendes Streutuch 9 geschleudert wird. Ein auf dem Streutuch 9 gebildetes Tabakvlies wird in eine Sichteinrichtung 11 geschleudert, die im Wesentlichen aus einem Luftvorhang besteht, den größere bzw. schwerere Tabakteile passieren, während alle anderen Tabakteilchen von der Luft in einen von einer Stiftwalze 12 und einer Wand 13 gebildeten Trichter 14 gelenkt werden. Von der Stiftwalze 12 wird der Tabak in einen Strangführungskanal 16 gegen einen Strangförderer 17 geschleudert, an dem der Tabak mittels in eine Unterdruckkammer 18 gesaugter Luft gehalten und ein Tabakstrang aufgeschauert wird. Für eine detaillierte Beschreibung eines solchen Strangförderers 17 sei bspw. auf die DE 4215059 und die DE 19733443 A1 der Anmelderin verwiesen.

Von einer Trimmvorrichtung 19, die überschüssigen Tabak von dem Tabakstrang entfernt, wird der dann auf einen im Gleichlauf geführten Zigarettenpapierstreifen 21 gelegt. Der Zigarettenpapierstreifen 21 wird von einer Bobine 22 abgezogen, durch ein Druckwerk 23 geführt und auf ein angetriebenes Formatband 24 gelegt. Das Formatband 24 transportiert den Tabakstrang und den Zigarettenpapierstreifen 21 durch ein Format 26, in dem der Zigarettenpapierstreifen 21 um den Tabakstrang gefaltet wird, so dass noch eine Kante absteht, die von einem nicht dargestellten Leimapparat in bekannter Weise beleimt wird.

Eine gemäß der Erfindung ausgebildete und weiter unten in einer zweiten Ausführungsform mit Bezug insbesondere auf die Figuren 2 bis 4 genauer beschriebene Kühlung in einer ersten Ausführungsform liegt - in der Figur 1 nicht dargestellt - stromabwärts des Strangförderers 17 im Format 26.

Darauf wird die Klebnaht geschlossen und von einer Tandemnahtplätte 27 getrocknet. Ein so gebildeter Zigarettenstrang 28 durchläuft ein Strangdichtemessgerät 29, welches die Vorrichtung 19 steuert, und wird von einem Messerapparat 31 in doppeltlange Zigaretten 32 geschnitten. Die doppeltlangen Zigaretten 32 werden von einer gesteuerte Arme 33 aufweisenden Übergabevorrichtung 34 einer Übernahmetrommel 36 einer Filteransetzmaschine 37 übergeben, auf deren Schneidtrommel 38 sie mit einem Kreismesser in Einzelzigaretten geteilt werden. Förderbänder 39, 41 fördern überschüssigen Tabak in einen unter dem Vorratsbehälter 4 angeordneten Behälter 42, aus dem der rückgeführte Tabak von dem Steilförderer 5 wieder entnommen wird.

Figur 2 zeigt eine Seitenansicht einer erfindungsgemäßen Kühlung 60 in einer zweiten Ausführungsform, die für eine Doppelstrangmaschine Verwendung finden kann. Zur allgemeinen Beschreibung der Verwendung von Führungswänden in diesem Bereich und zu der Art und Weise ihres Einbaus sei beispielsweise auf die eingangs erwähnten JP 2997246 B1 und JP 2000-253864 verwiesen.

Figur 2 zeigt ein Saugband 17b des Strangförderers 17 mit der Umlenkrolle 17a. Zwischen der Umlenkrolle 17a und dem Format 26 befindet sich ein Übergangsbereich 62. In diesem Übergangsbereich 62 wird der nicht dargestellte Strang zunächst von einer Spitze 64 eines Fingers 66 einer Führungswand 68 für den Strang, dann von dem Finger 66 und schließlich von einer Deckleiste 70 der Führungswand 68 geführt. Finger 66 und Deckleiste 70 verengen den Querschnitt des Strangs und komprimieren so den Tabak im Strang, um den Strang für das Format 26 bzw. das Umschließen mit dem Zigarettenpapierstreifen 21 vorzubereiten.

Zum Kühlen der aus Finger 66 und Deckleiste 70 gebildeten Führungswand 68 ist eine Kühlung 60 vorgesehen. Die Kühlung 60 weist Kühlmittelzuführleitungen 72 zum Zu- und Abführen von Kühlmittel, z.B. Wasser, auf. Das Kühlmittel wird der Kühlung 60 über einen Anschluss 71 (Figur 3) zugeführt. In der Kühlung 60 befinden sich weitere nicht dargestellte Kühlmittelleitungen, um das Kühlmittel zu ersten für die Deckleiste 70 vorgesehenen Kontaktflächen 74 und zu zweiten, in Figur 3 dargestellten, für den Finger 66 vorgesehenen Kontaktflächen 76 zu führen. Die ersten Kontaktflächen 74 befinden sich auf Platten 73, während sich die zweiten Kontaktflächen 76 auf Stäben 78a, 78b, 78c und 78d mit freien Enden 80 befinden. Platten 73 und Stäbe 78a, 78b, 78c und 78d bilden das Kühlelement der Kühlung 60.

Figur 3 zeigt eine perspektivische Ansicht der Kühlung 60 aus Figur 2. Die Stäbe 78a, 78b, 78c und 78d dienen vor allem zum Herstellen eines möglichst vollflächigen Kontakts der Kontaktflächen 76 mit den beiden nicht dargestellten Fingern. Da es sich in der Figur 3 um eine Kühlung 60 für eine Zweistrangmaschine handelt, sind zwei Finger, für jeden Strang einer, vorgesehen.

Die den Fingern zugewandten Kontaktflächen 76 der Stäbe 78a, 78b, 78c und 78d sind parallel zu den Seitenflächen der Finger vorgesehen, um die Finger von der Seite her zu kühlen, wobei die Stäbe 78a, 78b, 78c und 78d im wesentlichen parallel zueinander verlaufen. Die insgesamt vier Kontaktflächen 76 laufen in Richtung auf ihre freien Enden 80 leicht auseinander. Auf diese Weise ist es möglich, die Stäbe 78a, 78b, 78c und 78d über die Finger zu verschwenken, wobei sich beim Verschwenken ein zunehmender Anpressdruck zwischen den Stäben 78a, 78b, 78c und 78d und den Fingern aufgrund der leicht konischen Form der Stäbe 78a, 78b, 78c und 78d aufbaut.

Auch sind alle Kontaktflächen 74 und 76 federbelastet, um in der Betriebsposition der Kühlung 60 gemäß Figur 3 den Kontakt zwischen den Kontaktflächen 74 mit der Deckleiste und zwischen den Kontaktflächen 76 und den Fingern zu verbessern.

Die Leistung des aus den Platten 73 und den Stäben 78a, 78b, 78c und 78d gebildeten Kühlelements ist so ausgelegt, dass eine gewünschte Temperatur der aus Finger 66 und Deckleiste 70 gebildeten Führungswand 68 zwischen Umgebungstemperatur und 100°C dauerhaft konstant gehalten werden kann.

Das gesamte Kühlelement der Kühlung 60 ist um eine parallel zum Strang verlaufende Schwenkachse 82 schwenkbar gelagert. Figur 4 zeigt eine perspektivische Ansicht der Kühlung 60 der Figur 2 in hochgeklapptem Zustand des Kühlelements.

## Patentansprüche

1. Kühlung (60) für eine Führungswand (64, 66, 68, 70) zum Führen eines Strangs der tabakverarbeitenden Industrie,
**gekennzeichnet durch** ein Kühlelement (73, 74, 76, 78a, 78b, 78c, 78d) zum indirekten Kühlen der Führungswand (64, 66, 68, 70),
wobei das Kühlelement (73, 74, 76, 78a, 78b, 78c, 78d) mindestens eine Kontaktfläche (74, 76) zum Herstellen eines flächigen Kontakts zwischen Führungswand (64, 66, 68, 70) und Kühlelement (73, 74, 76, 78a, 78b, 78c, 78d) aufweist, und
wobei die Kontaktfläche (74, 76) an die Form einer Deckleiste (70) und/oder eines Fingers (66) der Führungswand (64, 66, 68, 70) angepasst ist.

2. Kühlung (60) nach dem vorstehenden Anspruch,
wobei die Kühlung (60) Kühlleitungen (72) zum Kühlen der Kontaktfläche (74, 76) aufweist.

3. Kühlung (60) nach einem der beiden vorstehenden Ansprüche,
wobei die Kontaktfläche (74, 76) an die Form der Führungswand (64, 66, 68, 70) angepasst ist.

4. Kühlung (60) nach einem der drei vorstehenden Ansprüche,
wobei eine mindestens erste Kontaktfläche (74, 76) für die Deckleiste (70) und mindestens eine zweite Kontaktfläche (74, 76) für den Finger (66) vorgesehen ist.

5. Kühlung (60) nach dem vorstehenden Anspruch,
wobei die erste Kontaktfläche (74, 76) für die Deckleiste (70) im wesentlichen senkrecht zu der zweiten Kontaktfläche (74, 76) für den Finger (66) angeordnet ist.

6. Kühlung (60) nach einem der beiden vorstehenden Ansprüche,
wobei die erste Kontaktfläche (74, 76) für die Deckleiste (70) im wesentlichen parallel zu einer dem Strang abgewandten Oberfläche der Deckleiste (70) ausgebildet ist, um die Deckleiste (70) von einer dem Strang abgewandten Seite her zu kühlen.

7. Kühlung (60) nach einem der drei vorstehenden Ansprüche,
wobei die zweite Kontaktfläche (74, 76) im wesentlichen parallel zu einer Seitenfläche des Fingers (66) ausgebildet ist, um den Finger (66) von der Seite her zu kühlen.

8. Kühlung (60) nach dem vorstehenden Anspruch,
wobei zwei zweite Kontaktflächen (74, 76) im wesentlichen parallel zu Seitenflächen des Fingers (66) vorgesehen sind, um den Finger (66) von der Seite her zu kühlen, wobei die beiden zweiten Kontaktflächen (74, 76) im wesentlichen parallel zueinander verlaufen, ein minimaler Abstand zwischen den beiden zweiten Kontaktflächen (74, 76) jedoch kleiner ist als die Dicke des Fingers (66) an dieser Stelle.

9. Kühlung (60) nach dem vorstehenden Anspruch,
wobei die beiden zweiten Kontaktflächen (74, 76) als einseitig befestigte und im wesentlichen parallel zueinander verlaufende Stäbe (78a, 78b, 78c, 78d) ausgebildet sind, die jedoch in Richtung auf ihre freien Enden (80) leicht auseinander laufen.

10. Kühlung (60) nach einem der vorstehenden Ansprüche 4 bis 9, wobei die beiden zweiten Kontaktflächen (74, 76) konisch ausgebildet sind.

11. Kühlung (60) nach einem der vorstehenden Ansprüche,
wobei die mindestens eine Kontaktfläche (74, 76) federbelastet ist, um den Kontakt zwischen Kontaktfläche (74, 76) und Führungswand (64, 66, 68, 70) zu verbessern.

12. Kühlung (60) nach einem der vorstehenden Ansprüche,
wobei das Kühlelement (73, 74, 76, 78a, 78b, 78c, 78d) um eine bevorzugt parallel zum Strang verlaufende Schwenkachse (82) schwenkbar gelagert ist.

13. Kühlung (60) nach einem der vorstehenden Ansprüche,
wobei das Kühlelement (73, 74, 76, 78a, 78b, 78c, 78d) ausgebildet ist, um eine gewünschte Temperatur der Führungswand (64, 66, 68, 70) zwischen Umgebungstemperatur und 100°C konstant halten zu können.

14. Führungswand (64, 66, 68, 70) zum Führen eines Strangs der tabakverarbeitenden Industrie, mit einer Kühlung (60) nach einem der vorstehenden Ansprüche.

15. Zigarettenstrangmaschine (50), mit einer Führungswand (64, 66, 68, 70) nach dem vorstehenden Anspruch.

16. Mehrstrangmaschine zur gleichzeitigen Herstellung von mindestens zwei Strängen der tabakverarbeitenden Industrie mit einer Kühlung (60) nach einem der Ansprüche 1 bis 13, wobei für jede Deckleiste (70) jedes Stranges jeweils eine erste Kontaktfläche (74, 76) vorgesehen ist, und wobei für jeden Finger (66) jedes Stranges jeweils zwei zweite Kontaktflächen (74, 76) vorgesehen sind.

## Claims

1. Cooling system (60) for a guide wall (64, 66, 68, 70) for guiding a rod in the tobacco processing industry, **characterised by** a cooling element (73, 74, 76, 78a, 78b, 78c, 78d) for indirectly cooling the guide wall (64, 66, 68, 70),
which cooling element (73, 74, 76, 78a, 78b, 78c, 78d) has at least one contact surface (74, 76) for establishing a flat contact between the guide wall (64, 66, 68, 70) and cooling element (73, 74, 76, 78a, 78b, 78c, 78d), and
the contact surface (74, 76) is adapted to the shape of a cover strip (70) and/or a finger (66) of the guide wall (64, 66, 68, 70).

2. Cooling system (60) as claimed in the preceding claim, in which the cooling system (60) has cooling ducts (72) for cooling the contact surface (74, 76).

3. Cooling system (60) as claimed in one of the two preceding claims,
in which the contact surface (74, 76) is adapted to the shape of the guide wall (64, 66, 68, 70).

4. Cooling system (60) as claimed in one of the three preceding claims,
in which an at least first contact surface (74, 76) is provided for the cover strip (70) and at least one second contact surface (74, 76) is provided for the finger (66).

5. Cooling system (60) as claimed in the preceding claim, in which the first contact surface (74, 78) for the cover strip (70) is disposed substantially perpendicular to the second contact surface (74, 76) for the finger (66).

6. Cooling system (60) as claimed in one of the preceding two claims,
in which the first contact surface (74, 76) for the cover strip (70) is disposed substantially parallel with a surface of the cover strip (70) remote from the rod in order to cool the cover strip (70) from a side remote from the rod.

7. Cooling system (60) as claimed in one of the three preceding claims,
in which the second contact surface (74, 76) is disposed substantially parallel with a side face of the finger (66) in order to cool the finger (66) from the side.

8. Cooling system (60) as claimed in the preceding claim, in which two second contact surfaces (74, 76) are disposed substantially parallel with side faces of the finger (66) in order to cool the finger (66) from the side, and the two second contact surfaces (74, 76) extend substantially parallel with one another but a minimum distance between the two second contact surfaces (74, 76) is shorter than the thickness of the finger (66) at this point.

9. Cooling system (60) as claimed in the preceding claim, in which the two second contact surfaces (74, 76) are provided in the form of bars (78a, 78b, 78c, 78d) secured at one end and extending substantially parallel with one another but extend slightly away from one another in the direction towards their free ends (80).

10. Cooling system (60) as claimed in one of preceding claims 4 to 9, in which the two second contact surfaces (74, 76) are of a conical design.

11. Cooling system (60) as claimed in one of the preceding claims,
in which the at least one contact surface (74, 76) is spring biased in order to improve the contact between the contact surface (74, 76) and guide wall (64, 66, 68, 70).

12. Cooling system (60) as claimed in one of the preceding claims,
in which the cooling element (73, 74, 76, 78a, 78b, 78c, 78d) is mounted so that it can be pivoted about a pivot axis (82) extending parallel with the rod.

13. Cooling system (60) as claimed in one of the preceding claims,
in which the cooling element (73, 74, 76, 78a, 78b 78c, 78d) is designed to enable the guide wall (64, 66, 68, 70) to be constantly maintained at a desired temperature between ambient temperature and 100°C.

14. Guide wall (64, 66, 68, 70) for guiding a rod in the tobacco processing industry, with a cooling system (60) as claimed in one of the preceding claims.

15. Cigarette rod machine (50) with a guide wall (64, 66, 68, 70) as claimed in the preceding claim.

16. Multiple-rod machine for simultaneously producing at least two rods in the tobacco processing industry with a cooling system (60) as claimed in one of claims 1 to 13, and a first contact surface (74, 76) is provided for every cover strip (70) of every rod, and two second contact surfaces (74, 76) are provided respectively for every finger (66) of every rod.

## Revendications

1. Dispositif de refroidissement (60) d'une paroi de guidage (64, 66, 68, 70) destinée à guider un boudin de l'industrie de transformation du tabac,
**caractérisé par** un élément de refroidissement (73, 74, 76, 78a, 78b, 78c, 78d) pour le refroidissement indirect de la paroi de guidage (64, 66, 68, 70),
l'élément de refroidissement (73, 74, 76, 78a, 78b, 78c, 78d) présentant au moins une surface de contact (74, 76) pour établir un contact plan entre la paroi de guidage (64, 66, 68, 70) et l'élément de refroidissement (73, 74, 76, 78a, 78b, 78c, 78d), et
la surface de contact (74, 76) étant adaptée à la forme d'une baguette de recouvrement (70) et/ou d'un doigt (66) de la paroi de guidage (64, 66, 68, 70).

2. Dispositif de refroidissement (60) selon la revendication précédente, dans lequel le dispositif de refroidissement (60) présente des conduits de refroidissement (72) pour refroidir la surface de contact (74, 76).

3. Dispositif de refroidissement (60) selon l'une des deux revendications précédentes, dans lequel la surface de contact (74, 76) est adaptée à la forme de la paroi de guidage (64, 66, 68, 70).

4. Dispositif de refroidissement (60) selon l'une des trois revendications précédentes, dans lequel est prévue au moins une première surface de contact (74, 76) pour la baguette de recouvrement (70) et au moins une deuxième surface de contact (74, 76) pour le doigt (66).

5. Dispositif de refroidissement (60) selon la revendication précédente, dans lequel la première surface de contact (74, 76) pour la baguette de recouvrement (70) est disposée de manière sensiblement perpendiculaire à la deuxième surface de contact (74, 76) pour le doigt (66).

6. Dispositif de refroidissement (60) selon l'une des deux revendications précédentes, dans lequel la première surface de contact (74, 76) pour la baguette de recouvrement (70) est sensiblement parallèle à une surface de la baguette de recouvrement (70) opposée au boudin afin de refroidir la baguette de recouvrement (70) à partir d'un côté opposé au boudin.

7. Dispositif de refroidissement (60) selon l'une des trois revendications précédentes, dans lequel la deuxième surface de contact (74, 76) est sensiblement parallèle à une surface latérale du doigt (66) afin de refroidir le doigt (66) à partir du côté.

8. Dispositif de refroidissement (60) selon la revendication précédente, dans lequel deux deuxièmes surfaces de contact (74, 76) sont prévues sensiblement parallèles à des surfaces latérales du doigt (66) pour refroidir le doigt (66) à partir du côté, les deux deuxièmes surfaces de contact (74, 76) s'étendant de manière sensiblement parallèles entre elles, un écartement minimum entre les deux deuxièmes surfaces de contact (74, 76) étant cependant plus petit que l'épaisseur du doigt (66) à cet endroit.

9. Dispositif de refroidissement (60) selon la revendication précédente, dans lequel les deux deuxièmes surfaces de contact (74, 76) sont réalisées sous forme de tiges (78a, 78b, 78c, 78d) fixées unilatéralement et s'étendant de manière sensiblement parallèle entre elles, qui sont cependant légèrement divergentes en direction de leurs extrémités libres (80).

10. Dispositif de refroidissement (60) selon l'une des revendications précédentes 4 à 9, dans lequel les deux deuxièmes surfaces de contact (74, 76) ont une forme conique.

11. Dispositif de refroidissement (60) selon l'une des revendications précédentes, dans lequel ladite au moins une surface de contact (74, 76) est sous contrainte de ressort pour améliorer le contact entre la surface de contact (74, 76) et la paroi de guidage (64, 66, 68, 70).

12. Dispositif de refroidissement (60) selon l'une des revendications précédentes, dans lequel l'élément de refroidissement (73, 74, 76, 78a, 78b, 78c, 78d) est monté à pivotement autour d'un axe de pivotement (82) s'étendant, de préférence, parallèlement au boudin.

13. Dispositif de refroidissement (60) selon l'une des revendications précédentes, dans lequel l'élément de refroidissement (73, 74, 76, 78a, 78b, 78c, 78d) est conçu de manière à pouvoir maintenir constante une température désirée de la paroi de guidage (64, 66, 68, 70) entre la température ambiante et 100°C.

14. Paroi de guidage (64, 66, 68, 70) pour guider un boudin de l'industrie de transformation du tabac, dotée d'un dispositif de refroidissement (60) selon l'une des revendications précédentes.

15. Machine de fabrication de boudins de tabac (50), dotée d'une paroi de guidage (64, 66, 68, 70), selon la revendication précédente.

16. Machine de fabrication de boudins multiples pour la fabrication simultanée d'au moins deux boudins de l'industrie de transformation du tabac, dotée d'un dispositif de refroidissement (60) selon l'une des revendications 1 à 13, une première surface de contact (74, 76) étant prévue respectivement pour chaque baguette de recouvrement (70) de chaque boudin, et deux deuxièmes surfaces de contact (74, 76) étant prévues respectivement pour chaque doigt (66) de chaque boudin.
